# FASCICULE DE BREVET EUROPEEN

(11) **EP 0 828 911 B1**
(45) Date de publication et mention de la délivrance du brevet: **30.01.2002**
(21) Numéro de dépôt: 97916501.6
(22) Date de dépôt: 26.03.1997
(51) Int. Cl.: E05B 65/20

(54) **SERRURE DE PORTE DE VEHICULE AUTOMOBILE**
TÜRSCHLOSS EINES FAHRZEUGES
MOTOR VEHICLE DOOR LOCK

(30) Priorité: 26.03.1996 FR 9603716
(43) Date de publication de la demande: 18.03.1998
(73) Titulaire: VALEO SECURITE HABITACLE, 94000 Créteil (FR)
(72) Inventeur: GIRARD, Jo[l, F-80100 Abbeville (FR); HOCHART, Jean-Philippe, F-80132 Vauchelles-les-Quesnoy (FR); RONCIN, Jean-Michel, F-80100 Abbeville (FR)
(74) Mandataire: Peuscet, Jacques
(86) Numéro de dépôt international: FR9700534
(87) Numéro de publication internationale: WO9736074

(56) Documents cités:
- WO-A-90/05822
- DE-A- 4 303 365
- FR-A- 2 488 645
- FR-A- 2 635 355
- GB-A- 2 268 966
- GB-A- 2 284 635

## Description

L'invention concerne une serrure de porte de véhicule automobile, notamment du type comportant un pêne rotatif à fourche et un cliquet rotatif de retenue du pêne.

On sait qu'une porte de véhicule automobile est généralement maintenue en position de fermeture par une serrure, dont le pêne et le cliquet sont disposés parallèlement au chant de la porte, la gâche étant solidaire du montant de carrosserie qui se trouve au voisinage immédiat du chant de porte. Le boîtier de la serrure comporte une échancrure pour le passage de la gâche ; la gâche, à la fermeture de la porte, entre dans la fourche du pêne, qui pivote dans une position où il retient la gâche et qui est maintenu dans cette position par le cliquet. Ce type de serrure bien connu est toujours associé à un certain nombre d'éléments périphériques destinés à la commande de la serrure, à savoir, d'une part, des organes de commande pour l'ouverture de la porte à partir de l'intérieur ou de l'extérieur de l'habitacle, d'autre part, des organes de condamnation et de décondamnation fonctionnant à partir de l'intérieur ou de l'extérieur de l'habitacle, et enfin des organes de sécurité, par exemple une condamnation évitant l'ouverture intempestive de la serrure par un enfant. La présence de tous ces éléments périphériques entraîne malheureusement, pour les serrures de ce type, une forme compliquée et les pièces mobiles de la serrure sont disposées autour d'axes, qui sont parallèles non seulement à l'axe longitudinal du véhicule, ce qui est le cas pour le cliquet et le pêne, mais également autour d'axes parallèles à l'axe transverse et à l'axe vertical du véhicule. Il en résulte donc que les serrures ont une forme compliquée et, étant donné qu'il convient de protéger de l'effraction les éléments périphériques de commande de la serrure, il faut associer à la serrure des capots de protection de forme tourmentée, qui sont gênants pour le montage de la serrure dans la portière ; ces capots sont d'ailleurs d'autant plus lourds et onéreux qu'ils ont une forme plus tourmentée. Mais, en outre, les serrures de ce type sont extrêmement sensibles aux décélérations "brutales dans le sens longitudinal du véhicule en raison de l'existence des pièces mobiles, dont les axes sont perpendiculaires à l'axe longitudinal du véhicule. Il en résulte que ces pièces mobiles doivent être précautionneusement équilibrées en alourdissant certaines de leurs parties et en les soumettant à des ressorts, d'où il s'en suit une augmentation du poids et du prix de la serrure.

En d'autres termes, les serrures de l'état de la technique présentent l'inconvénient de comporter des boîtiers ayant une forme en équerre, dont les éléments résistent mal aux décélérations brutales en cas d'accident, la forme en équerre impliquant, tant pour la structure des pièces constitutives de la serrure que pour le capotage, une augmentation du coût et du poids.

Il est clair qu'il est hautement désirable de réaliser une serrure dont le boîtier aurait sensiblement la forme d'un parallélépipède rectangle, cette serrure ayant dès lors tous ses éléments dans un plan perpendiculaire à l'axe longitudinal du véhicule.

Il est connu par GB-A-2 268 966 une serrure conforme au preambule de la revendication 1.

L'invention a tout d'abord pour but de proposer une serrure dans laquelle tous les axes des parties mobiles sont parallèles à une même direction. L'invention a également pour but de proposer une serrure, dont tous les éléments constitutifs peuvent être logés à l'intérieur d'un boîtier sensiblement parallélépipédique, dont les grandes faces sont, au montage dans la porte, positionnés parallèlement au chant de porte. L'invention a également pour but de proposer une serrure dans laquelle les fonctions d'ouverture, de décondamnation et de condamnation intérieures et extérieures sont indépendantes, les décondamnations et condamnations peuvant être assurées mécaniquement ou électriquement.

La présente invention a, en conséquence, pour objet une serrure de porte de véhicule automobile, selon la revendication 1.

On peut prévoir que le pivotement du bras pivotant associé aux organes de commande extérieure entraîne le pivotement du bras pivotant associé aux organes de commande intérieure, de sorte que la décondamnation extérieure entraîne la décondamnation intérieure.

Avantageusement, l'élément de liaison d'un dispositif de liaison peut prendre une position dite médiane et une position dite première position extrême, ladite position médiane correspondant à l'absence d'action de l'utilisateur sur les organes de commande reliés mécaniquement à la serrure et ladite première position extrême correspondant à l'action de l'utilisateur sur un élément d'ouverture de porte, chaque élément de liaison desdits dispositifs de liaison (15, 16) coopérant, dans le boîtier 1 de la serrure avec un levier (12, 13) propre à provoquer l'ouverture de la serrure quand l'élément de liaison passe de sa position médiane à sa première position extrême, chacun de ces deux leviers (12, 13) étant susceptible, d'une part, lorsque la serrure est en position décondamnée, de pivoter autour d'un axe (10, 13d) sous l'action d'un élément de condamnation, pour échapper à l'action de son élément de liaison associé quand il vient dans sa première position extrême, et d'autre part, quand la serrure est en position décondamnée, d'effectuer le pivotement inverse sous l'action d'un élément de décondamnation, l'élément de liaison de l'un au moins des dispositifs de liaison (16) étant susceptible, pour assurer la commande mécanique de décondamnation de la serrure en position condamnée, de prendre une troisième position, dite deuxième position extrême, et coopérant avec un bras pivotant (14), qui est entraîné par ledit élément de liaison quand ce dernier passe de sa position médiane à sa deuxième position extrême et qui, par rotation, ramène le levier (12) associé audit élément de liaison dans la position angulaire où il peut provoquer l'ouverture de la serrure.

On peut prévoir que le bras pivotant associé aux organes de commande intérieure soit commandé électriquement pour entraîner le pivotement du levier associé aux organes de commande intérieure dans le sens de sa mise en position de condamnation.

En outre, les éléments de condamnation/décondamnation intérieure et extérieure peuvent être commandés électriquement et/ou mécaniquement.

Dans un mode préféré de réalisation, l'élément de liaison d'un dispositif de liaison se déplace en translation et les leviers associés aux organes de commande intérieure et extérieure sont également susceptibles de se déplacer en translation sous l'action de leur élément de liaison respectif, chaque levier étant soumis à un ressort, qui le rappelle dans le sens contraire de celui correspondant à l'action de l'élément de liaison pour l'ouverture de la serrure.

Le levier associé aux organes de commande extérieure peut avantageusement être entraîné électriquement en rotation pour l'amener dans sa position de condamnation. On peut aussi prévoir que la translation du levier associé aux organes de commande intérieure dans le sens de l'ouverture de la serrure entraîne, si le levier associé aux organes de commande extérieure est en position de condamnation, le . pivotement dudit levier pour l'amener en position de décondamnation.

Avantageusement, le bras pivotant associé aux organes de commande intérieure est susceptible d'être entraîné en rotation par l'utilisateur par action manuelle directe sur l'extrémité de son axe, qui est accessible sur le boîtier de la serrure dans le chant de la porte, pour amener le levier associé aux organes de commande extérieure dans sa position condamnée ; de la sorte, même en cas de panne de batterie, il est possible de condamner la serrure vis-à-vis de l'extérieur, la décondamnation intervenant par l'action de l'utilisateur sur l'élément de décondamnation extérieure, qui agit sur le bras pivotant de commande extérieure.

On peut avantageusement prévoir que le dispositif de liaison associé aux organes de commande intérieure ou extérieure soit un câble à gaine curviligne, notamment, positionné en forme de U à l'intérieur de la porte, l'une des extrémités de la gaine étant fixée par rapport à la porte du véhicule, alors que l'autre est reliée à un élément manuel de décondamnation quand il en existe un, l'une des extrémités du câble étant reliée à l'élément d'ouverture de porte alors que l'autre constitue l'élément de liaison agissant sur la serrure.

Le boîtier de la serrure selon l'invention est recouvert d'un capot de protection formant un simple couvercle étant donné la forme parallélépipédique rectangle de la serrure, dont une grande face est positionnée parallèlement au chant de porte.

La serrure selon l'invention comporte, de préférence, un pêne à fourche rotatif et un cliquet de retenue du pêne.

Pour mieux faire comprendre l'objet de l'invention, on va en décrire maintenant, à titre d'exemple purement illustratif et non limitatif, un mode de réalisation représenté sur le dessin annexé.

Sur ce dessin :
- la figure 1 représente schématiquement, vue en plan, une serrure selon l'invention, dans laquelle on a fait figurer uniquement le pêne, le cliquet et le positionnement des actionneurs électriques, qui entraînent la rotation des deux axes permettant d'obtenir la condamnation extérieure et intérieure de la serrure ;
- la figure 2 représente schématiquement une vue selon II-II de la figure 1 lorsque la serrure est positionnée à l'intérieur d'une porte de véhicule mise en position de fermeture ;
- la figure 3 représente schématiquement, vue en plan, la serrure de la figure 1 où l'on a fait figurer les deux leviers d'ouverture intérieure et extérieure et les bras pivotants associés à chacun de ces deux leviers ;
- la figure 4 représente une vue analogue à la figure 3 où l'on a fait figurer les extrémités des dispositifs de liaison permettant la commande de la serrure ;
- la figure 5 représente une vue en perspective des leviers et bras pivotants de la serrure ;
- la figure 6 représente, en perspective, la coopération des deux éléments de liaison avec les deux leviers de la serrure ;
- les figures 7A et 7B représentent schématiquement la commande d'ouverture extérieure du mécanisme de la serrure et les figures 7C et 7D représentent schématiquement la commande de l'ouverture intérieure ;
- les figures 8A et 8B représentent schématiquement le fonctionnement des levier et bras pivotant de la commande extérieure, lorsque l'on réalise une condamnation ou une décondamnation électrique ;
- les figures 9A et 9B représentent schématiquement le fonctionnement du levier et du bras pivotant de commande intérieure, lorsque l'on réalise une fonction de sécurité dite "condamnation enfant" ou "supercondamnation" ;
- les figures 10A, 10B, 10C et 10D représentent schématiquement la coopération des deux leviers lorsque l'action d'ouverture intérieure entraîne la décondamnation de la commande extérieure ;
- la figure 11 représente, en perspective, la pièce mise en place sur le levier de commande extérieure pour obtenir le fonctionnement représenté sur la figure 10 ;
- les figures 12A, 12B et 12C représentent schématiquement les levier et bras pivotant de commande extérieure lors d'une action de décondamnation extérieure manuelle, ces figures correspondant au dessin de la demande de brevet français 95-12 133.

En se référant au dessin, on voit que l'on a désigné par 1, dans son ensemble, le boîtier de la serrure selon l'invention. Le boîtier 1 a une forme parallélépipédique rectangle et il comporte sur une de ses grandes faces une échancrure 2 permettant le passage d'une gâche 3, qui est fixée sur le montant de carrosserie associé à la porte où doit être placée la serrure. La serrure comporte un pêne 4 en forme de fourche et un cliquet 5, qui vient coopérer avec le pêne pour bloquer celui-ci dans la position où il retient la gâche par l'une des branches de sa fourche. La serrure se met en position de fermeture quand la porte est claquée et que la gâche repousse le pêne. Lorsque l'on veut mettre la serrure en position d'ouverture pour pouvoir ouvrir la porte du véhicule, il faut tirer le cliquet 5 pour le désengager de sa zone de contact avec le pêne, cette traction étant effectuée en exerçant une force sur le pion 6 du cliquet. Les axes du pêne et du cliquet sont perpendiculaires aux grandes faces du boîtier 1, c'est-à-dire disposés "parallèlement à l'axe longitudinal du véhicule, quand la porte est fermée ; ces axes ont été désignés respectivement par 4a et 5a et ont été schématisés par un trait mixte de même référence sur la figure 2.

Dans la serrure décrite à titre d'exemple, les fonctions de condamnation extérieure et intérieure sont remplies électriquement au moyen de deux actionneurs 7, 8 qui sont des moteurs électriques alimentés à partir de la batterie du véhicule. Les moteurs 7, 8 entraînent, par l'intermédiaire d'un train d'engrenages et d'une vis sans fin, un taquet pivotant respectivement 7a, 8a dont l'axe de pivotement, respectivement 9 et 10, coopère, pour le premier, avec un bras pivotant de commande intérieure 11 et, pour le second, avec un levier de commande extérieure 12.

En se référant maintenant plus particulièrement aux figures 3 et 4, on voit que la serrure selon l'invention comporte un mécanisme constitué, d'une part, pour la commande intérieure, d'un levier 13 et d'un bras pivotant 11 et, d'autre part, pour la commande extérieure, d'un levier 12 et d'un bras pivotant 14. Ces quatre pièces sont disposées parallèlement les unes aux autres dans des plans différents par rapport aux grandes faces du boîtier 1. Le bras pivotant 14 est celui, dont le plan se trouve le. plus près du cliquet 5 ; dans un premier plan adjacent (en s'éloignant du cliquet 5), se trouvent le levier 12 et le bras pivotant 11 ; dans un deuxième plan adjacent au premier (en s'éloignant du cliquet 5), se trouve le levier 13. Les leviers 12 et 13 ont des formes identiques ; ils comportent, à une extrémité, une patte en équerre 12a, 13a respectivement et, à leur autre extrémité, un redent 12b, 13b respectivement, au voisinage duquel on a ménagé un évidement oblong 12c, 13c respectivement. L'un des bords du redent est perpendiculaire à la ligne longitudinale moyenne du levier et l'autre bord est oblique et fait avec ladite ligne moyenne un angle aigu. Dans le boîtier 1, les deux leviers sont positionnés de façon que leurs pattes en équerre 12a, 13a soient disposées au-dessus l'une de l'autre. Dans les évidements oblongs 12c, 13c, sont disposés des axes 10 et 13d respectivement. L'axe 13d est un axe cyclindrique ayant uniquement une fonction de limiteur de course pour la translation du levier 13 ; au contraire, l'axe 10 a une section à méplats et peut entraîner la rotation du levier 12 sous l'action de l'actionneur 8 ; mais il permet également la translation du levier 12 par rapport à l'axe 10.

Le bras pivotant 14 peut tourner autour de son axe 14a ; les axes 4a, 5a, 9, 13d, 10 et 14a sont parallèles. Le bras pivotant 14 a une forme en fourche et, dans la position de repos de la serrure qui est représentée sur la figure 3, l'une des branches 14b de la fourche peut venir coopérer avec la bordure du levier 12 alors que l'autre branche 14c de la fourche peut venir coopérer avec un téton 11a porté par le bras pivotant 11 sur sa face, qui est en regard du bras pivotant 14.

Le bras pivotant 11 comporte une rainure 11b, qui débouche à l'extérieur du bras ; la ligne moyenne de cette rainure 11b est tout d'abord, à partir de l'extérieur, un segment rectiligne, puis un segment curviligne, ledit segment curviligne faisant obliquer la rainure en direction de l'axe 9. Dans cette rainure 11b, est mis en place un téton 13e, qui fait saillie sur la face du levier 13 qui se trouve en vis-à-vis du bras pivotant 11. Le segment rectiligne de la rainure 11b permet une translation du levier 13 par rapport au bras pivotant 11 ; le segment curviligne de la rainure 11b permet, lorsque l'on fait pivoter le bras pivotant 11 autour de l'axe 9, d'entraîner un pivotement du levier 13 par rapport à l'axe 13d. Les leviers 12 et 13 sont soumis chacun à un ressort de rappel qui tend à les ramener dans une position où les axes 10 et 13d sont respectivement en appui au fond de leur évidement oblong associé.

La manoeuvre de la serrure selon l'invention est réalisée au moyen de deux dispositifs de liaison constitués chacun d'un câble à gaine. L'un des dispositifs 15 correspond à la commande intérieure alors que l'autre dispositif 16 correspond à la commande extérieure. Chaque câble à gaine est formé en U et correspond au dispositif décrit dans la demande de brevet français 95-12 133. La gaine du câble 16 est liée par une de ses extrémités au boîtier 1 de la serrure et, par son autre extrémité, à la batteuse d'un barillet de portière ; la gaine du câble 15 est liée par une de ses extrémités au boîtier 1 de la serrure et par son autre extrémité au châssis de la porte. Le câble de ces dispositifs de liaison est solidaire, à une de ses extrémités, d'un élément d'ouverture de porte constitué, par exemple, par une poignée de portière, et, à son extrémité opposée, ledit câble vient coopérer avec l'un des redents 12b, 13b des deux leviers 12 et 13 respectivement. La "figure 6 représente en détail la coopération des deux câbles avec les leviers 12 et 13.

Au droit de l'axe à méplats 10 se trouve une platine 17, qui est bien visible sur les figures 10 et 11. La platine 17 est disposée au-dessus du plan du levier 12, au niveau du plan du levier 13, et, lorsque le levier 13 est entraîné en translation parallèlement au grand côté du boîtier 1, la bordure oblique du redent 13b vient en contact avec le bord de la platine 17 et provoque la rotation du levier 12 si ce levier était en position oblique par rapport au levier 13, de façon à l'amener à être parallèle au levier 13.

Le fonctionnement du mécanisme, qui vient d'être décrit, va être détaillé ci-après.

En se référant aux figures 7, on voit que la figure 7A représente les deux leviers 12 et 13 et les deux bras pivotants 13 et 14 dans la position qui correspond à une serrure non-condamnée, porte fermée. Si l'on désire ouvrir la porte, il faut amener le pion 6 du cliquet vers le bas sur les figures 7. Sur la figure 7B, on a représenté le déplacément du levier 12 au moyen de l'élément de liaison du dispositif de liaison 16, ce qui correspond à une ouverture par commande extérieure, sous l'action de la poignée de porte. Lorsqu'on relache la poignée de porte, le levier 12 reprend la position qu'il avait sur la figure 7A en raison de l'action de son ressort de rappel, mais le pion de cliquet 6 ne remonte pas dans la position qu'il avait initialement, étant donné que le cliquet 5 vient en appui sur la bordure latérale du pêne 4. Si on claque la porte, le pion de cliquet 6 revient dans la position qu'il avait dans la figure 7A. Les figures 7C et 7D représentent le fonctionnement du système mécanique pour une commande par la poignée intérieure de porte. Dans ce cas, l'élément de liaison 15 vient agir sur le redent 13b du levier 13 et entraîne le levier 13 vers le bas sur les figures 7. La patte en équerre du levier 13 entraîne le pion 6 vers le bas, ce qui provoque l'ouverture de la serrure. Le téton 13e coulisse dans la partie rectiligne de la rainure 11b sans aucune modification de la position du bras pivotant 11. Lorsque l'on relache l'action sur la poignée de porte, l'élément de liaison du dispositif de liaison 15 reprend la position initiale, qu'il avait sur la figure 7C ; mais le pion de cliquet 6 reste sensiblement en position basse, comme pour l'ouverture sous une commande extérieure. Le levier 13 est ramené par son ressort de rappel dans la position initiale qu'il occupait avant la commande d'ouverture et qui est représentée sur la figure 7C. Comme précédemment, si l'on ferme la porte en la claquant, le pion 6 remonte pour atteindre sa position initiale au-dessous des pattes en équerre 12a, 13a des deux leviers.

En se référant maintenant aux figures 8, on voit que la figure 8A représente la position du levier 12 et du bras pivotant 14, lorsque l'on a condamné électriquement la commande extérieure d'ouverture. La figure 8B représente la position de décondamnation, qui correspond à celle des figures 7 : le levier 12 a sa ligne moyenne parallèle aux plus grands côtés de la serrure.

Si l'on commande l'axe 10 par l'actionneur 8, on peut amener le levier 12 dans la position représentée sur la figure 8A, où il fait un angle aigu avec sa position précédente. Dans cette position, le déplacement de l'élément de liaison 16 s'effectue le long du bord oblique, qui délimite le redent 12b, de sorte que le déplacement de l'élément de liaison 16 n'entraîne aucune modification de position du levier 12, ce qui correspond à une impossibilité de manoeuvre du pion de cliquet 6 par le levier 12 et, par conséquent, à une condamnation extérieure de la serrure. La décondamnation s'obtient en faisant pivoter en sens inverse l'axe 10, pour amener le levier 12 dans la position représentée sur la figure 8B.

Sur les figures 9, on a représenté la cinématique dans le cas d'une condamnation ou d'une décondamnation intérieure. Ce cas correspond à une sécurité pour éviter l'ouverture de la portière par les enfants à l'intérieur du véhicule et correspond également à ce que l'on appelle une "supercondamnation", à savoir l'impossibilité, en cas d'effraction par bris de vitre, d'ouvrir la porte à partir de l'intérieur du véhicule. La position de décondamnation est représentée sur la figure 9A et, dans ce cas, on retrouve le levier 13 et le bras pivotant 11 dans la position qu'ils occupaient sur la figure 7A. Pour réaliser la condamnation intérieure, on fait pivoter le bras pivotant 11 en commandant la rotation de son axe 9 au moyen de l'actionneur 7 ; au cours de ce pivotement, le téton 13e du levier 13 coulisse dans la partie "curviligne de la rainure 11b, ce qui entraîne le pivotement du levier 13 dans une position symétrique de celle qu'avait prise le levier 12 pour assurer la condamnation extérieure. Dans ces conditions, le bord oblique du redent 13b vient le long de la course de l'élément de liaison 15, lorsque celui-ci se déplace sous l'action d'une manoeuvre de la poignée intérieure de porte. Il en résulte que l'élément de liasion 15 ne peut plus imprimer aucun mouvement au levier 13, ce qui correspond à la condamnation intérieure.

Comme il a été vu jusqu'à présent, la décondamnation extérieure est réalisée électriquement. Mais la batterie du véhicule peut être en panne, auquel cas il est nécessaire de prévoir une décondamnation extérieure par action manuelle sur le barillet auquel est associée l'une au moins des serrures du véhicule. Dans ce cas, la manoeuvre du barillet au moyen de la clef de l'utilisateur entraîne, comme il a été expliqué dans la demande de brevet français 95-12 133, un déplacement de l'élément de liaison du dispositif de liaison 16 de sa position médiane, qui correspond à une position de repos et est représentée sur la figure 12A, vers sa deuxième position extrême, qui correspond à celle qui est opposée à la position extrême générant l'ouverture de la serrure. Dans ce déplacement, ledit élément de liaison manoeuvre le bras pivotant 14, de façon qu'il pivote autour de son axe 14a. Etant donné que la serrure est supposée condamnée extérieurement, le levier 12 se trouve dans une position oblique correspondant à celle qui est représentée sur la figure 8A. Lorsque le bras pivotant 14 tourne sous l'action de l'élément de liaison du dispositif de liaison 16, la branche 14b vient s'appuyer contre le levier 12, ce qui provoque le pivotement du levier 12 pour l'amener dans une position où sa ligne moyenne est parallèle aux plus grands côtés du boîtier 1 ; dans cette position, la patte en équerre 12a vient au droit du pion de cliquet 6. Si l'on ramène le barillet à l'état de repos, ledit élément de liaison revient dans sa position médiane, ce qui est représenté sur la figure 12C ; et, dans ce cas, une manoeuvre ultérieure de la poignée extérieure de porte entraîne la translation du levier 12, et, par conséquent, l'ouverture de la porte. La fonction de secours manuelle est ainsi assurée pour que la décondamnation puisse intervenir de l'extérieur, même en cas de panne de batterie.

Il peut arriver que les deux leviers 12 et 13 soient en position de condamnation et que l'on assure la décondamnation extérieure comme précédemment indiqué. Dans ce cas, si l'utilisateur entrait dans sa voiture et refermait la porte, il ne pourrait plus ouvrir de l'intérieur, sauf à provoquer électriquement la décondamnation intérieure, ce qui ne serait pas possible en cas de panne de batterie. Dans la serrure selon l'invention, on a prévu d'amener le levier 13 dans sa position de décondamnation en même temps que, par la fonction de secours, on amène le levier 12 dans sa position de décondamnation. Pour ce faire, l'extrémité de la branche 14c du bras pivotant 14 vient en appui contre le téton 11a du bras pivotant 11, de sorte que, lorsque le bras pivotant 14 pivote pour assurer la décondamnation extérieure de secours, il entraîne la rotation du bras pivotant 11 pour l'amener de la position qui correspond à la figure 9B jusqu'à la position qui correspond à la figure 9A, position dans laquelle le levier 13 a sa ligne moyenne parallèle aux plus grands côtés du boîtier 1. La décondamnation extérieure dans la fonction secours entraîne ainsi automatiquement la décondamnation intérieure.

La serrure selon l'invention permet encore de réaliser une autre sécurité. En effet, si la serrure est en position de condamnation extérieure et en position de décondamnation intérieure, il serait possible pour un utilisateur se trouvant à l'intérieur de l'habitacle d'ouvrir la portière par la poignée de porte intérieure ; après quoi, si par imprudence on claque la porte du véhicule en laissant la clé à l'intérieur de l'habitacle, l'utilisateur se trouve dans l'incapacité d'ouvrir de l'extérieur la serrure de la porte. Pour éviter cet inconvénient, on a associé à l'axe 10 la platine 17, qui se trouve au niveau du levier 13. Si l'utilisateur dans la position de serrure ci-dessus définie, qui correspond à la figure 10A, manoeuvre la poignée intérieure de porte, il entraîne la translation du levier 13, comme représenté sur la figure 10B ; vers la fin de la course de translation du levier 13, le bord oblique du redent 13b vient en contact avec la platine 17, ce qui entraîne la rotation du levier 12 autour de son axe 10 jusqu'à ce que ce levier vienne en position de décondamnation, comme représenté sur la figure 10C. Dans ce cas, lorsque l'utilisateur relache la poignée d'ouverture intérieure, le levier 13 reprend sa position haute sous l'effet de son ressort de rappel et si l'utilisateur claque la porte, les deux leviers se retrouvent dans la position de décondamnation, de sorte que l'utilisateur peut à nouveau rentrer dans son véhicule, cette position étant représentée sur la figure 10D.

Enfin la serrure selon l'invention permet de réaliser une dernière fonction de sécurité en cas de panne de batterie. Si l'on suppose que le levier 12 est en position de décondamnation, l'utilisateur ne peut plus condamner la serrure de l'extérieur. Or, s'il veut aller chercher du secours, il est souhaitable qu'il puisse fermer son véhicule pendant son absence. Dans ce cas, l'utilisateur ouvre sa porte pour avoir accès au chant de porte et à la grande face du boîtier, qui affleure le chant de porte. Sur cette grande face, l'axe 9 du bras pivotant 11 est accessible par son extrémité. On prévoit sur l'extrémité dudit axe 9 une fente permettant d'y introduire un outil tel qu'un tournevis, une clef ou une pièce de monnaie, et l'on fait tourner l'axe 9 de façon à entraîner le bras pivotant 11 dans le sens contraire de celui où il pivote pour assurer la condamnation intérieure. Dans ce cas, l'extrémité du bras pivotant 11 vient en contact avec l'extrémité de la patte en équerre 12a du levier 12 et fait pivoter le levier 12 jusqu'à sa position de condamnation. Lorsque cesse l'action de rotation imprimée par l'utilisateur sur l'axe 9, le bras pivotant 11 revient dans sa position initiale sous l'effet d'un ressort de rappel. Si l'utilisateur claque alors sa porte, la serrure se trouve en position de condamnation extérieure et l'utilisateur pourra à nouveau rentrer dans son véhicule en agissant avec sa clef sur le barillet, comme indiqué ci-dessus lorsque l'on à décrit la fonction de décondamnation manuelle de secours.

## Revendications

1. Serrure de porte de véhicule automobile, ladite serrure étant associée à des organes de commande intérieure et extérieure qui comportent, d'une part, au moins un élément d'ouverture de porte et, d'autre part, au moins un élément de condamnation/décondamnation de la serrure, ladite serrure coopérant avec un dispositif de liaison intérieure (15) apte à être relié à un élément d'ouverture intérieure de porte et ayant un élément de liaison intérieure (15) qui est apte à être déplacé entre au moins deux positions par ledit élément d'ouverture intérieure de porte, ladite serrure coopérant avec un dispositif de liaison extérieure (16) apte à être relié à un élément d'ouverture extérieure de porte et ayant un élément de liaison extérieure (16) qui est apte à être déplacé entre au moins deux positions par ledit élément d'ouverture extérieure de porte, l'élément de liaison intérieure (15) étant associé à un levier d'ouverture intérieure (13) pour le déplacer dans une position dans laquelle ce dernier coopère avec un cliquet rotatif (5), l'élément de liaison extérieure (16) étant associé à un levier d'ouverture extérieure (12) pour le déplacer dans une position dans laquelle ce dernier coopère avec ledit cliquet rotatif (5), la serrure comprenant un boîtier (1) contenant le cliquet (5), un pêne rotatif (4) apte à retenir une gâche (3) lorsque ledit pêne est bloqué par ledit cliquet (5), **caractérisée par le fait que** le boîtier (1) contient également les leviers d'ouverture intérieure (13) et extérieure (12), que ledit au moins un élément de condamnation/décondamnation extérieure est constitué par un bras pivotant extérieur (14) coopérant avec ledit levier d'ouverture extérieure (12) pour le faire pivoter entre une position condamnée dans laquelle ledit levier d'ouverture extérieure (12) échappe à l'action de l'élément de liaison extérieure (16) et une position décondamnée dans laquelle ledit élément de liaison extérieure (16) coopère avec ledit levier d'ouverture extérieure (12), que ledit au moins un élément de condamnation/décondamnation intérieur est constitué par un bras pivotant intérieur (11) coopérant avec ledit levier d'ouverture intérieure (13) pour le faire pivoter entre une position condamnée dans laquelle ledit levier d'ouverture intérieure (13) échappe à l'action de l'élément de liaison intérieure (15) et une position décondamnée dans laquelle ledit élément de liaison intérieure (15) coopère avec ledit levier d'ouverture intérieure (13), et que ledit pêne (4), ledit cliquet (5), lesdits leviers (12, 13) et lesdits bras pivotants (11, 14) sont tous agencés parallèlement à une même face du boîtier (1) de la serrure de sorte que les axes (4a, 5a, 9, 10, 13a, 14a) de ces derniers soient tous perpendiculaires à ladite face du boîtier.

2. Serrure selon la revendication 1, **caractérisée par le fait que** le pivotement du bras pivotant extérieur (14) entraîne le pivotement du bras pivotant intérieur (11) de sorte que la décondamnation extérieure entraîne la décondamnation intérieure.

3. Serrure selon la revendication 1 ou 2, **caractérisée par le fait que** l'élément de liaison d'un dispositif de liaison peut prendre une position dite médiane et une position dite première position extrême, ladite position médiane correspondant à l'absence d'action de l'utilisateur sur les éléments d'ouverture de porte et ladite première position extrême correspondant à l'action de l'utilisateur sur un élément d'ouverture de porte, chaque élément de liaison desdits dispositifs de liaison (15, 16) coopérant, dans le boîtier (1) de la serrure, avec son levier respectif (12, 13) quand l'élément de liaison passe de sa position médiane à sa première position extrême, chacun de ces deux leviers (12, 13) étant susceptible, d'une part, lorsque la serrure est en position condamnée, de pivoter autour d'un axe (10, 13d) sous l'action d'un élément de condamnation, pour échapper à l'action de son élément de liaison associé quand il vient dans sa première position extrême, et d'autre part, quand la serrure est en position décondamnée, d'effectuer le pivotement inverse sous l'action d'un élément de décondamnation, l'élément de liaison de l'un des dispositifs de liaison (16) étant susceptible, pour assurer la commande mécanique de décondamnation de la serrure en position condamnée, de prendre une troisième position, dite deuxième position extrême, et coopérant avec le bras pivotant (14) respectif, qui est entraîné par ledit élément de liaison quand ce dernier passe de sa position médiane à sa deuxième position extrême et qui, par rotation, ramène le levier (12) associé audit élément de liaison dans la position angulaire où il peut provoquer l'ouverture de la serrure.

4. Serrure selon l'une des revendications 1 à 3, **caractérisée par le fait que** le bras pivotant intérieur (11) est commandé électriquement pour entraîner le pivotement du levier d'ouverture intérieure (13) dans le sens de sa mise en position de condamnation.

5. Serrure selon l'une des revendications 1 à 4, **caractérisée par le fait que** les éléments de condamnation/décondamnation intérieure et extérieure sont commandés électriquement et/ou mécaniquement.

6. Serrure selon l'une des revendications 1 à 5, **caractérisée par le fait que** l'élément de liaison d'un dispositif de liaison (15, 16) se déplace en translation et que les leviers d'ouverture intérieure et extérieure (12, 13) sont également susceptibles de se déplacer en translation sous l'action de leur élément de liaison respectif, chaque levier étant soumis à un ressort, qui le rappelle dans le sens contraire de celui correspondant à l'action de l'élément de liaison pour l'ouverture de la serrure.

7. Serrure selon l'une des revendications 1 à 6, **caractérisée par le fait que** le levier d'ouverture extérieure (12) est entraîné électriquement en rotation pour l'amener dans sa position de condamnation.

8. Serrure selon la revendication 6, **caractérisée par le fait que** la translation du levier d'ouverture intérieure (13) dans le sens de l'ouverture de la serrure entraîne, si le levier d'ouverture extérieure (12) est en position de condamnation, le pivotement dudit levier d'ouverture extérieure (12) pour l'amener en position de décondamnation.

9. Serrure selon l'une des revendications 1 à 8, **caractérisée par le fait que** le bras pivotant intérieur (11) est susceptible d'être entraîné en rotation par l'utilisateur par action manuelle directe sur l'extrémité de son axe (9) qui est accessible sur le boîtier (1) de la serrure dans le chant de la porte, pour amener le levier d'ouverture extérieure (12) dans sa position de condamnation.

10. Serrure selon l'une des revendications 1 à 9, **caractérisée par le fait que** l'un au moins des dispositifs de liaison intérieure ou extérieure est un câble à gaine curviligne à l'intérieur de la porte, l'une des extrémités de la gaine étant fixe par rapport à la porte du véhicule alors que l'autre est reliée à un élément manuel de décondamnation quand il en existe un, l'une des extrémités du câble étant reliée à l'élément d'ouverture de porte alors que l'autre constitue l'élément de liaison agissant sur la serrure.

## Patentansprüche

1. Kraftfahrzeugtürschloß, wobei das besagte Schloß mit Innen- und Außenbetätigungsorganen verbunden ist, die einerseits wenigstens ein Türöffnerelement und andererseits wenigstens ein Element zur Verriegelung/Entriegelung des Schlosses umfassen, wobei das besagte Schloß mit einer inneren Verbindungsvorrichtung (15) zusammenwirkt, die mit einem inneren Türöffnerelement verbunden ist und ein inneres Verbindungselement (15) aufweist, das durch das besagte innere Türöffnerelement zwischen wenigstens zwei Positionen verschoben werden kann, wobei das besagte Schloß mit einer äußeren Verbindungsvorrichtung (16) zusammenwirkt, die mit einem äußeren Türöffnerelement verbunden ist und ein äußeres Verbindungselement (16) aufweist, das durch das besagte äußere Türöffnerelement zwischen wenigstens zwei Positionen verschoben werden kann, wobei das innere Verbindungselement (15) mit einem inneren Öffnerhebel (13) verbunden ist, um es in eine Position zu verschieben, in der dieser mit einer Drehsperrklinke (5) zusammenwirkt, während das äußere Verbindungselement (16) mit einem äußeren Öffnerhebel (12) verbunden ist, um es in eine Position zu verschieben, in der dieser mit der besagten Drehsperrklinke (5) zusammenwirkt, wobei das Schloß ein Gehäuse (1) umfaßt, das die Sperrklinke (5) und einen Drehriegel (4) enthält, der einen Schließhaken (3) zurückhalten kann, wenn der besagte Riegel durch die besagte Sperrklinke (5) gesperrt ist, **dadurch gekennzeichnet, daß** das Gehäuse (1) außerdem die inneren (13) und äußeren (12) Öffnerhebel enthält, daß das besagte wenigstens eine Element für die äußere Verriegelung/Entriegelung aus einem äußeren Schwenkarm (14) besteht, der mit dem besagten äußeren Öffnerhebel (12) zusammenwirkt, um ihn zwischen einer Verriegelungsposition, in welcher der besagte äußere Öffnerhebel (16) der Einwirkung des äußeren Verbindungselements (16) entzogen ist, und einer Entriegelungsposition zu drehen, in der das besagte äußere Verbindungselement (16) mit dem besagten äußeren Öffnerhebel (12) zusammenwirkt, daß das besagte wenigstens eine Element für die innere Verriegelung/Entriegelung aus einem inneren Schwenkarm (11) besteht, der mit dem besagten inneren Öffnerhebel (13) zusammenwirkt, um ihn zwischen einer Verriegelungsposition, in welcher der besagte innere Öffnerhebel (13) der Einwirkung des inneren Verbindungselements (15) entzogen ist, und einer Entriegelungsposition zu drehen, in der das besagte innere Verbindungselement (15) mit dem besagten inneren Öffnerhebel (13) zusammenwirkt, und daß der besagte Riegel (4), die besagte Sperrklinke (5), die besagten Hebel (12, 13) und die besagten Schwenkarme (11, 14) alle parallel zu ein und derselben Fläche des Schloßgehäuses (1) angeordnet sind, so daß ihre Achsen (4a, 5a, 9, 10, 13a, 14a) alle senkrecht zu der besagten Fläche des Gehäuses verlaufen.

2. Schloß nach Anspruch 1, **dadurch gekennzeichnet, daß** die Schwenkbewegung des äußeren Schwenkarms (14) die Schwenkbewegung des inneren Schwenkarms (11) bewirkt, so daß die Außenentriegelung die Innenentriegelung zur Folge hat.

3. Schloß nach Anspruch 1 oder 2, **dadurch gekennzeichnet, daß** das Verbindungselement einer Verbindungsvorrichtung eine sogenannte Mittelposition und eine sogenannte erste Endposition einnehmen kann, wobei die besagte Mittelposition dem Nichtvorliegen einer Einwirkung des Benutzers auf die Türöffnerelemente entspricht, während die besagte erste Endposition, der Einwirkung des Benutzers auf ein Türöffnerelement entspricht, wobei jedes Verbindungselement der besagten Verbindungsvorrichtungen (15, 16) im Schloßgehäuse (1) mit seinem jeweiligen Hebel (12, 13) zusammenwirkt, wenn das Verbindungselement von seiner Mittelposition zu seiner ersten Endposition übergeht, wobei jeder dieser zwei Hebel (12, 13) einerseits, wenn sich das Schloß in der Verriegelungsposition befindet, unter der Einwirkung eines Verriegelungselements um eine Achse (10, 13d) schwenken kann, um sich der Einwirkung seines zugehörigen Verbindungselements zu entziehen, wenn es in seine erste Endposition gelangt, und andererseits, wenn sich das Schloß in der Entriegelungsposition befindet, unter der Einwirkung eines Entriegelungselements die entgegengesetzte Schwenkbewegung ausführen kann, wobei das Verbindungselement einer der Verbindungsvorrichtungen (16), um die mechanische Entriegelungsbetätigung des Schlosses in der Verriegelungsposition herbeizuführen, eine als zweite Endposition bezeichnete dritte Position einnehmen kann und mit einem Schwenkarm (14) zusammenwirkt, der durch das besagte Verbindungselement mitgenommen wird, wenn dieser von seiner Mittelposition zu seiner zweiten Endposition übergeht, und der durch Drehung den mit dem besagten Verbindungselement verbundenen Hebel (12) in die Winkelposition bringt, in der er das Öffnen des Schlosses bewirken kann.

4. Schloß nach einem der Ansprüche 1 bis 3, **dadurch gekennzeichnet, daß** der innere Schwenkarm (11) elektrisch betätigt wird, um die Schwenkbewegung des inneren Öffnerhebels (13) in der Richtung seiner Verbringung in die Verriegelungsposition herbeizuführen.

5. Schloß nach einem der Ansprüche 1 bis 4, **dadurch gekennzeichnet, daß** die inneren und äußeren Verriegelungs-/Entriegelungselemente elektrisch und/oder mechanisch betätigt werden.

6. Schloß nach einem der Ansprüche 1 bis 5, **dadurch gekennzeichnet, daß** sich das Verbindungselement einer Verbindungsvorrichtung (15, 16) geradlinig verschiebt und daß sich die inneren und äußeren Öffnerhebel (12, 13) unter der Einwirkung ihres jeweiligen Verbindungselements ebenfalls geradlinig verschieben können, wobei jeder Hebel der Einwirkung einer Feder ausgesetzt ist, die ihn in der Gegenrichtung zur Richtung der Einwirkung des Verbindungselements im Hinblick auf das Öffnen des Schlosses zurückstellt.

7. Schloß nach einem der Ansprüche 1 bis 6, **dadurch gekennzeichnet, daß** der innere Öffnerhebei (13) in der Richtung des Öffnens der Tür, wenn sich der äußere Öffnerhebel (12) in der Verriegelungsposition befindet, die Schwenkbewegung des besagten äußeren Öffnerhebels (12) bewirkt, um ihn in die Entriegelungsposition zu bringen.

8. Schloß nach Anspruch 6, **dadurch gekennzeichnet, daß** die geradlinige Verschiebung des inneren Öffnerhebels in Richtung des Öffnens des Schlosses, wenn sich der äußere Öffnerhebel (12) in der Verriegelungsposition befindet, die Schwenkbewegung des besagten äußeren Öffnerhebels (12) bewirkt, um ihn in die Entriegelungsposition zu bringen.

9. Schloß nach einem der Ansprüche 1 bis 8, **dadurch gekennzeichnet, daß** der innere Schwenkarm (11) durch den Benutzer mittels direkter manuellen Einwirkung auf das Ende seiner Achse (9) drehend angetrieben werden kann, die am Schloßgehäuse (1) an der Schmalseite der Tür zugänglich ist, um den äußeren Öffnerhebel (12) in seine Verriegelungsposition zu bringen.

10. Schloß nach einem der Ansprüche 1 bis 9, **dadurch gekennzeichnet, daß** wenigstens eine der inneren oder äußeren Verbindungsvorrichtungen ein krummliniger Seilzug im Innern der Tür ist, wobei eines der Enden der Seilzugumhüllung im Verhältnis zur Fahrzeugtür fest ist, während das andere Ende mit einem manuellen Entriegelungselement verbunden ist, sofern ein solches existiert, wobei eines der Enden des Seilzugs mit dem Türöffnerelement verbunden ist, während das andere Ende das auf das Schloß einwirkende Verbindungselement bildet.

## Claims

1. Motor vehicle door lock, the said lock being associated with members for operating it from the inside and from the outside which comprise, on the one hand, at least one door-opening element and, on the other hand, at least one element for locking/unlocking the lock, the said lock interacting with an inside connecting device (15), capable of being connected to an element for opening the door from the inside and having an inside connecting element (15) which is capable of being moved between at least two positions by the said element for opening the door from the inside, the said lock interacting with an outside connecting device (16) capable of being connected to an element for opening the door from the outside and having an outside connecting element (16) which is capable of being moved between at least two positions by the said element for opening the door from the outside, the inside connecting element (15) being associated with an inside opening lever (13) so as to move it into a position in which the latter interacts with a rotary pawl (5), the outside connecting element (16) being associated with a lever (12) for opening from the outside, so as to move it into a position in which the latter interacts with the said rotary pawl (5), the lock comprising a housing (1) containing the pawl (5), a rotary latch (4) capable of retaining a striker (3) when the said latch is immobilized by the said pawl (5), **characterized in that** the housing (1) also contains the levers (13) for opening from the inside and (12) for opening from the outside, **in that** the said at least one element for locking/unlocking from the outside consists of an outside pivoting arm (14) interacting with the said lever (12) for opening from the outside so as to pivot it between a locked position in which the said lever (12) for opening from the outside escapes the action of the outside connecting element (16) and an unlocked position in which the said outside connecting element (16) interacts with the said lever (12) for opening from the outside, **in that** the said at least one element for locking/unlocking from the inside consists of an inside pivoting arm (11) interacting with the said lever (13) for opening from the inside so as to pivot it between a locked position in which the said lever (13) for opening from the inside escapes the action of the inside connecting element (15) and an unlocked position in which the said inside connecting element (15) interacts with the said lever (13) for opening from the inside, and **in that** the said latch (4), the said pawl (5), the said levers (12, 13) and the said pivoting arms (11, 14) are all arranged parallel to one and the same face of the lock housing (1) so that the pins (4a, 5a, 9, 10, 13a, 14a) of these components are all perpendicular to the said face of the housing.

2. Lock according to Claim 1, **characterized in that** the pivoting of the outside pivoting arm (14) causes the pivoting of the inside pivoting arm (11) so that unlocking from the outside causes unlocking from the inside.

3. Lock according to either of Claims 1 and 2, **characterized in that** the connecting element of a connecting device can adopt a so-called middle position and so-called first extreme position, the said middle position corresponding to the absence of user action on the door-opening elements and the said first extreme position corresponding to user action on a door-opening element, each connecting element of the said connecting devices (15, 16) interacting, within the lock housing (1), with its respective lever (12, 13) when the connection element moves from its middle position to its first extreme position, each of these two levers (12, 13) being capable, on the one hand, when the lock is in the locked position, of pivoting about a pin (10, 13d) under the action of a locking element in order to escape the action of its associated connecting element when it comes into its first extreme position and, on the other hand, when the lock is in the unlocked position, of pivoting the other way under the action of an unlocking element, the connecting element of one of the connecting devices (16) being capable, in order to allow the lock when in the locked position to be unlocked mechanically, of adopting a third position, the so-called second extreme position, and interacting with the respective pivoting arm (14) which is driven by the said connecting element when the latter moves from its middle position to its second extreme position and which, by rotating, brings the lever (12) associated with the said connecting element into the angular position in which it allows the lock to open.

4. Lock according to one of Claims 1 to 3, **characterized in that** the inside pivoting arm (11) is controlled electrically to make the lever (13) for opening from the inside pivot in the direction which brings it into the lock-locked position.

5. Lock according to one of Claims 1 to 4, **characterized in that** the elements for locking/unlocking the lock from the inside and from the outside are controlled electrically and/or mechanically.

6. Lock according to one of Claims 1 to 5, **characterized in that** the connecting element of a connecting device (15, 16) moves in translation and that the levers (12, 13) for opening from the inside and from the outside can also move in translation under the action of their respective connecting element, each lever being subject to a spring which returns it in the opposite direction to the one that corresponds to the action of the connecting element for opening the lock.

7. Lock according to one of Claims 1 to 6, **characterized in that** the lever (12) for opening from the outside is rotated electrically to bring it into its lock-locked position.

8. Lock according to Claim 6, **characterized in that** the translation of the lever (13) for opening from the inside in the direction of opening the lock, if the lever (12) for opening from the outside is in the lock-locked position, causes the said lever (12) for opening from the outside to pivot to bring it into the lock-unlocked position.

9. Lock according to one of Claims 1 to 8, **characterized in that** the inside pivoting arm (11) can be rotated by the user by direct manual action on the end of its axis (9) which is accessible on the lock housing (1) in the edge of the door, in order to bring the lever (12) for opening from the outside into its lock-locked position.

10. Lock according to one of Claims 1 to 9, **characterized in that** at least one of the inside or outside connecting devices is a curved sheathed cable inside the door, one of the ends of the sheath being stationary with respect to the vehicle door, while the other is connected to a manual unlocking element, when there is one, one of the ends of the cable being connected to the door-opening element, while the other constitutes the connecting element that acts on the lock.
